# EUROPÄISCHE PATENTSCHRIFT

(11) **EP 4 419 430 B1**
(45) Veröffentlichungstag und Bekanntmachung des Hinweises auf die Patenterteilung: **08.10.2025**
(21) Anmeldenummer: 21802213.5
(22) Anmeldetag: 21.10.2021
(51) Int. Cl.: B65B 1/24, B65B 29/02, B65B 7/28, B65B 1/38

(54) **VORRICHTUNG ZUM BEFÜLLEN, STOPFEN UND VERSCHLIESSEN VON WIEDERBEFÜLLBAREN KAPSELN**
DEVICE FOR FILLING, PLUGGING AND CLOSING REFILLABLE CAPSULES
DISPOSITIF DE REMPLISSAGE, DE BOUCHAGE ET DE FERMETURE DE CAPSULES REMPLISSABLES

(43) Veröffentlichungstag der Anmeldung: 28.08.2024
(73) Patentinhaber: Kuss, Mario, 8700 Leoben (AT)
(72) Erfinder: Kuss, Mario, 8700 Leoben (AT)
(74) Vertreter: Schardmüller Gall-Schuhmann Patentanwälte OG
(86) Internationale Anmeldenummer: PCT/EP2021/079249
(87) Internationale Veröffentlichungsnummer: WO 2023/066490

(56) Entgegenhaltungen:
- EP-A1- 3 330 193
- WO-A1-2016/029355
- WO-A1-2018/025136
- CN-A- 103 799 874
- US-A1- 2019 389 605

## Beschreibung

### GEBIET DER ERFINDUNG

Die vorliegende Erfindung betrifft eine Vorrichtung zum Befüllen, Stopfen und Verschließen von wiederbefüllbaren Kapseln.

### STAND DER TECHNIK

Wiederbefüllbare Kapseln gewinnen immer stärker an Bedeutung. Beispielsweise haben handelsübliche Kaffeekapseln (Einwegkapseln) aus Aluminium zwar grundsätzlich eine relativ hohe Recyclingquote; um diese voll auszuschöpfen wäre es aber erforderlich, die Kaffeekapseln nach ihrer einmaligen Verwendung richtig zu entsorgen, was oft nicht der Fall ist. Darüber hinaus gehen mit der Herstellung solcher Einwegkapseln aufgrund der schieren Anzahl, in der diese Kapseln verfügbar sein müssen, sehr hohe CO2-Mengen einher, die zu einer Belastung von Klima und Umwelt führen.

Die zunehmende Verwendung wiederbefüllbarer Kapseln hat daher großes Potential, die Umwelt zu entlasten und einen nachhaltigen Beitrag zum Klimaschutz zu leisten. Allerdings können sich aus der Handhabung solcher wiederbefüllbarer Kapseln Nachteile hinsichtlich des jeweiligen Anwendungsfalles ergeben, die bei Einwegkapseln - aufgrund ihrer automatisierten Herstellung - oftmals nicht auftreten.

Insbesondere bei wiederbefüllbaren Kaffeekapseln oder anderen Kapseln, die vor ihrer bestimmungsgemäßen Verwendung befüllt und anschließend dicht verschlossen werden müssen, hat sich gezeigt, dass jeder einzelne der bei wiederbefüllbaren Kaffeekapseln vom Endverbraucher selbst durchzuführenden Herstellungsschritte einen erheblichen Einfluss auf das durch bestimmungsgemäße Verwendung der Kapsel gewonnene Endprodukt haben kann.

So hat bei wiederbefüllbaren Kaffeekapseln natürlich bereits die Kaffeemenge, die in die Kapsel eingefüllt wird, starken Einfluss auf die Kaffeequalität; darüber hinaus spielen aber auch die Packungs- oder Fülldichte des Kaffees in der Kapsel sowie die Dichtheit des Kapselverschlusses, der nach dem Befüllen und Stopfen auf die Kapsel aufgebracht wird, eine große Rolle.

All diese Aspekte gilt es nun bei der Vorbereitung von wiederbefüllbaren Kapseln zu berücksichtigen, um die Qualität des durch bestimmungsgemäße Verwendung der Kapsel gewonnenen Endproduktes möglichst hoch zu halten. Dabei ergeben sich in der Praxis aber insbesondere dadurch Probleme, dass die Portionierung des Füllmaterials (z.B. Kaffee), die Befüllung der Kapsel mit dem Füllmaterial, das Stopfen des in der Kapsel befindlichen Füllmaterials und das anschließende Aufbringen eines Verschlusses (Deckels) auf die Kapsel in verschiedenen Bearbeitungspositionen bzw. mittels unterschiedlicher Bearbeitungsvorrichtungen erfolgt.

Beim Verbringen der Kapsel in eine andere Bearbeitungsvorrichtung oder -position kann es beispielsweise passieren, dass Füllmaterial gelockert wird und auf den oberen Kapselrand gelangt. Dadurch wird einerseits die Fülldichte des Füllmaterials in der Kapsel verändert und andererseits erschwert oder verhindert das auf dem Kapselrand befindliche Füllmaterial ein sicheres Verschließen der Kapsel. WO 2018/025136 A1 offenbart eine Vorrichtung nach Oberbegriff des Anspruchs 1.

### AUFGABE DER ERFINDUNG

Diese und andere Nachteile, die sich bei der Handhabung wiederbefüllbarer Kapseln ergeben können, sollen durch die vorliegende Erfindung vermieden werden.

Insbesondere soll eine exakte Portionierung des Füllmaterials, eine zuverlässige Befüllung, ein reproduzierbarer Stopfvorgang sowie ein sicheres Verschließen solcher Kapseln sichergestellt werden.

### DARSTELLUNG DER ERFINDUNG

Diese Aufgabe wird durch die Merkmale des Anspruchs 1 gelöst. Weitere Aufgabenstellungen, die durch die vorliegende Erfindung gelöst werden, ergeben sich aus den abhängigen Ansprüchen und der Beschreibung.

Erfindungsgemäß ist eine Vorrichtung zum Befüllen, Stopfen und Verschließen von wiederbefüllbaren Kapseln vorgesehen, wobei die Vorrichtung die Merkmale des Anspruchs 1 aufweist.

Durch die integrale Ausbildung des ersten Gehäuseabschnittes und des zweiten Gehäuseabschnittes ist die Voraussetzung für eine störungsfreie Überführung einer befüllten und gestopften Kapsel von der ersten Bearbeitungseinheit in die zweite Bearbeitungseinheit geschaffen. Dadurch lassen sich bekannte Nachteile, wie etwa die Lockerung von gestopftem Füllmaterial innerhalb der Kapsel oder die Verunreinigung eines Randes der Kapsel, auf welchen Rand der Deckel aufgepresst werden soll, um die Kapsel, vorzugsweise sicher, zu verschließen, vermeiden. Insbesondere ist durch die integrale Ausführung gewährleistet, dass die erste Aufnahme und die zweite Aufnahme eine unveränderliche Relativposition zueinander einnehmen, sodass die Vorrichtung Mittel aufweisen kann, mittels derer die Kapsel nach dem Stopfvorgang störungsfrei aus der ersten Aufnahme in die zweite Aufnahme überführbar ist.

Nach Positionierung der Kapsel in der ersten Aufnahme der ersten Bearbeitungseinheit der Vorrichtung wird Füllmaterial, das sich in dem Aufnahmevolumen der ersten Bearbeitungseinheit befindet und bei dem es sich insbesondere um gemahlenen Kaffee handeln kann, durch das Mittel zur Abgabe einer vorbestimmten Menge an Füllmaterial zunächst in das Füllrohr abgegeben, um in weiterer Folge aus dem Füllrohr in die erste Aufnahme - und somit in die Kapsel - zu fallen. Alternativ kann das Füllmaterial auch direkt in die erste Aufnahme abgegeben werden. Das Füllrohr ist natürlich ebenfalls im ersten Gehäuseabschnitt ausgebildet und kann unmittelbar an die erste Aufnahme anschließen. Mittels des in die Stopfposition bewegbaren Stößels lässt sich das Füllmaterial in der Kapsel auf eine gewünschte - durch Einstellung der Stopfposition vorgebbare - Packungs- oder Fülldichte verdichten. Damit ist die Bearbeitung der Kapsel in der ersten Bearbeitungseinheit abgeschlossen und kann die Kapsel aus der ersten Aufnahme in die zweite Aufnahme der zweiten Bearbeitungseinheit überführt, beispielsweise verschwenkt oder verschoben, werden. Durch Bewegen des Bolzens der zweiten Bearbeitungseinheit in dessen Verschlussposition kann schließlich ein Deckel, der in der Halterung angeordnet ist, auf die in der zweiten Aufnahme gehaltene Kapsel aufgepresst werden, um die Kapsel zu verschließen. Die Betätigung des Bolzens, die Anordnung des Deckels in der Halterung, die Überführung der Kapsel aus der ersten Aufnahme in die zweite Aufnahme, die Betätigung des Stößels sowie die Betätigung des Mittels zur Abgabe einer vorbestimmten Menge an Füllmaterial können manuell oder automatisiert erfolgen.

Erfindungsgemäß weist die erste Aufnahme zumindest ein Gegenhalteelement auf, welches Gegenhalteelement aufgrund seiner Geometrie und/oder Positionierung dazu eingerichtet ist, die zu befüllende Kapsel gegen einen das Füllrohr umgebenden Bereich des ersten Gehäuseabschnitts zu drücken. Hierzu kann das Gegenhalteelement beispielsweise mit entsprechenden Abschnitten, etwa einer Anlaufschräge, der Kapsel zusammenwirken; alternativ kann das Gegenhalteelement selbst beispielsweise als Anlaufschräge ausgebildet sein.

Durch diese Ausführungsform lässt sich ein weiterer Nachteil vermeiden, der im Stand der Technik regelmäßig auftritt. Bei der Befüllung der Kapsel mit Füllmaterial wird die Menge an Füllmaterial bevorzugt so gewählt, dass das Füllmaterial den oberen Rand der Kapsel in Höhenrichtung überragt. Nur auf diese Weise kann nämlich sichergestellt werden, dass ein Fassungsvolumen der Kapsel möglichst vollständig von Füllmaterial ausgefüllt ist, nachdem dieses mittels des Stößels auf die gewünschte Fülldichte verdichtet wurde. Dies ist insbesondere bei wiederbefüllbaren Kaffeekapseln erforderlich, um dem zuzubereitenden Kaffeegetränk einen entsprechenden Geschmack zu verleihen. Durch dieses Erfordernis bedingt kommt es im Stand der Technik nun aber auch dazu, dass überstehendes Füllmaterial beim Stopfen nicht vollständig in die Kapsel hinein, sondern auch seitlich verdrängt wird, wodurch der Kapselrand mit Füllmaterial verunreinigt wird. Ebendies wird aber vermieden, wenn die zu befüllende Kapsel gegen einen das Füllrohr umgebenden Bereich des ersten Gehäuseabschnitts gepresst wird, da somit kein - oder nur ein vernachlässigbar kleiner - Spalt zwischen Kapselrand und Gehäuseabschnitt verbleibt, in welchen Spalt Füllmaterial beim Verdichten seitlich verdrängt werden könnte. Das überstehende Füllmaterial kann sich somit im Füllrohr selbst sammeln und vollständig in die Kapsel hinein verdichtet werden. Nach dem Stopfvorgang ist der Rand der Kapsel frei von Verunreinigungen bzw. frei von Füllmaterial. Dies ist essentiell, um die Kapsel sicher verschließen zu können. Hierbei kann der Rand der Kapsel an dem das Füllrohr umgebenden Bereich des ersten Gehäuseabschnitts anliegen.

Erfindungsgemäß ist eine Kapselhalterung vorgesehen, welche Kapselhalterung um eine Schwenkachse verschwenkbar gelagert ist, um die Kapselhalterung zwischen der ersten Aufnahme und der zweiten Aufnahme zu verschwenken.

Anhand dieser manuell oder automatisiert betätigbaren Kapselhalterung kann die befüllte und gestopfte Kapsel auf besonders vorsichtige Weise aus der ersten Aufnahme in die zweite Aufnahme verbracht werden, wo die Kapsel schließlich verschlossen wird. Die Schwenkbewegung kann dabei derart erfolgen, dass die Kapsel nach dem Befüll- und Stopfvorgang besonders stabil und vor Erschütterungen geschützt in die zweite Aufnahme bewegt werden kann, um die gewünschte Fülldichte nicht mehr zu verändern. Zudem kann dadurch vermieden werden, dass Füllmaterial beim Verbringen der Kapsel in die zweite Aufnahme auf den Kapselrand gelangen kann, wo es ein sicheres Verschließen der Kapsel verhindern oder erschweren würde. Des Weiteren bietet eine verschwenkbare Kapselhalterung auch die Möglichkeit, die leere Kapsel - in einer bestimmten Stellung der Kapselhalterung - auf einfache Weise in die Kapselhalterung einzusetzen und die verschlossene Kapsel auf ebenso einfache Weise wieder zu entnehmen, nachdem diese verschlossen wurde; abgesehen davon bedarf die Kapsel selbst keiner Manipulation, was ebenso zur Erhöhung der Qualität des durch bestimmungsgemäße Verwendung der Kapsel gewonnenen Endproduktes beiträgt.

Bei der erfindungsgemäßen Vorrichtung ist an einer Außenseite der Kapselhalterung zumindest ein zugeordneter Eingriffsabschnitt für das Gegenhalteelement vorgesehen, um die Kapselhalterung beim Einschwenken in die erste Aufnahme in eine parallel zur Schwenkachse verlaufende Richtung anzuheben bzw. in Richtung des Füllrohrs zu bewegen.

Dadurch wird die in der Aufnahme befindliche Kapsel ebenfalls angehoben und gegen den das Füllrohr umgebenden Bereich des ersten Gehäuseabschnitts gepresst, sodass kein Spalt zwischen Kapselrand und Gehäuseabschnitt verbleibt, in welchen Spalt Füllmaterial beim Verdichten seitlich verdrängt werden könnte. Vielmehr ist sichergestellt, dass die gesamte Menge des portionierten Füllmaterials in die Kapsel hinein verdichtet werden kann. Diese Ausführungsform hat darüber hinaus den Vorteil, dass das Gegenhalteelement strukturell möglichst einfach ausgebildet sein kann, nämlich beispielsweise als ein Vorsprung der ersten Aufnahme, und dass die gewünschte Hubbewegung durch die konkrete Ausformung des Eingriffsabschnittes der Kapselhalterung vorgebbar ist. Die Kapselhalterung selbst kann wiederum für eine spezielle Kapselform ausgebildet sein oder aber die Aufnahme unterschiedlich geformter Kapseln ermöglichen. Je nach konkreter Ausführung der Kapselhalterung kann die Ausbildung des Eingriffsabschnittes unterschiedlich ausfallen; das Gegenhalteelement hingegen kann stets dieselbe Form aufweisen. Bei einer weiteren bevorzugten Ausführungsform der erfindungsgemäßen Vorrichtung ist der, vorzugsweise jeder, Eingriffsabschnitt als eine an einer Unterseite der Kapselhalterung vorgesehene Nut ausgebildet und ragt das, vorzugsweise jedes, Gegenhalteelement von einem Boden der ersten Aufnahme ab.

Dadurch kann das als Vorsprung des Bodens der ersten Aufnahme ausgebildete Gegenhalteelement beim Einschwenken der Kapselhalterung in die erste Aufnahme auf einfache und zuverlässige Weise mit der den Eingriffsabschnitt ausbildenden Nut an der Unterseite der Kapselhalterung in Eingriff gebracht werden. Je nach konkreter Ausbildung der Nut lässt sich die erwünschte bzw. zum Vermeiden eines Spalts zwischen Kapselrand und Füllrohr bzw. dem das Füllrohr umgebenden Bereich des ersten Gehäuseabschnitts erforderliche Hubbewegung, die die Kapsel beim Einschwenken in die erste Aufnahme vollziehen soll, einstellen.

Im einfachsten und auf kostengünstigste Weise realisierbaren Fall umfasst die Nut eine Anlaufschräge für das Gegenhalteelement, welche Anlaufschräge so ausgebildet ist, dass der das Gegenhalteelement ausbildende Vorsprung beim Einschwenken der Kapselhalterung in die erste Aufnahme zunächst in die Nut eingeführt wird, ohne Nutboden und/oder Nutränder zu berühren, anschließend - also beim Weiterschwenken der Kapselhalterung in die der Befüllung der Kapsel dienende Stellung unterhalb des Füllrohres - mit der Anlaufschräge der Nut in Kontakt gerät, wodurch sich die gesamte Kapselhalterung während des Weiterschwenkens derselben hebt, bis sich die Kapselhalterung schließlich in der der Befüllung der Kapsel dienenden Stellung unterhalb des Füllrohres befindet und die in der Kapselhalterung angeordnete Kapsel am Füllrohr und/oder an dem das Füllrohr umgebenden Bereich des ersten Gehäuseabschnitts anliegt.

Bei einer weiteren bevorzugten Ausführungsform der erfindungsgemäßen Vorrichtung ist die, vorzugsweise jede, Nut daher einseitig abgesetzt und ein Nutboden und/oder eine Seitenwand der Nut zumindest abschnittsweise als Anlaufschräge für das zugeordnete Gegenhalteelement ausgebildet.

Bei einer weiteren bevorzugten Ausführungsform der erfindungsgemäßen Vorrichtung ist an einer Außenseite der Kapselhalterung zumindest ein erstes Rastelement bzw. eine erste Vertiefung vorgesehen, um die Kapselhalterung durch Zusammenwirken mit einer zweiten Vertiefung bzw. einem zweiten Rastelement des ersten Gehäuseabschnitts in einer Befüllstellung unterhalb des Füllrohrs zu arretieren.

Dadurch kann eine besonders exakte Positionierung der zu befüllenden Kapsel in der ersten Aufnahme bzw. unterhalb des Füllrohrs gewährleistet werden. So können Füllmaterialverluste vermieden und eine exakte Befüllung der Kapsel sichergestellt werden. Besonders im Zusammenspiel mit manuell betätigbaren Kapselhalterungen ergibt sich der Vorteil, dass der Benutzer sofort merkt, wenn jene (Schwenk-)Stellung erreicht ist, in welcher (Schwenk-)Stellung die Kapselhalterung derart angeordnet ist, dass sich die zu befüllende Kapsel direkt unter dem Füllrohr befindet (Befüllstellung). Das erste Rastelement bzw. die erste Vertiefung kann dabei an derselben Außenseite der Kapselhalterung vorgesehen sein, an welcher Außenseite der Eingriffsabschnitt vorgesehen ist.

Bei einer weiteren bevorzugten Ausführungsform der erfindungsgemäßen Vorrichtung ist an einer Außenseite der Kapselhalterung zumindest ein drittes Rastelement bzw. eine dritte Vertiefung vorgesehen, um die Kapselhalterung durch Zusammenwirken mit einer vierten Vertiefung bzw. einem vierten Rastelement des zweiten Gehäuseabschnitts in einer Verschlussstellung unterhalb der Halterung zu arretieren.

Analog der vorhergehend beschriebenen Ausführungsform ergibt sich dabei der Vorteil, dass die Kapselhalterung auf besonders einfache und zuverlässige Weise in jener (Schwenk-)Stellung arretiert wird, in welcher (Schwenk-)Stellung die Kapselhalterung derart angeordnet ist, dass sich die zu verschließende Kapsel direkt unter der Halterung befindet. Dadurch lassen sich die mittels der erfindungsgemäßen Vorrichtung bearbeiteten Kapseln besser und zuverlässiger verschließen; auch die Beschädigung bereits befüllter und gestopfter Kapseln, welche Beschädigung aufgrund von ungleichmäßiger Belastung durch den Bolzen der zweiten Bearbeitungseinheit bei nicht vollständig korrekt positionierten Kapseln auftreten kann, wird auf diese Weise vermieden.

Bei der Außenseite, an welcher das dritte Rastelement bzw. die dritte Vertiefung vorgesehen ist, kann es sich um die selbe Außenseite der Kapselhalterung handeln, an welcher der Eingriffsabschnitt und/oder das erste Rastelement bzw. die erste Vertiefung angeordnet sind. Das dritte Rastelement bzw. die dritte Vertiefung wiederum kann mit dem ersten Rastelement bzw. mit der ersten Vertiefung zusammen fallen bzw. durch das erste Rastelement bzw. die erste Vertiefung ausgebildet sein. Weiters kann die vierte Vertiefung bzw. das vierte Rastelement mit der zweiten Vertiefung bzw. mit dem zweiten Rastelement zusammen fallen bzw. durch die zweite Vertiefung bzw. das zweite Rastelement ausgebildet sein.

Bei einer weiteren bevorzugten Ausführungsform der erfindungsgemäßen Vorrichtung ist an einer Außenseite der Kapselhalterung zumindest ein fünftes Rastelement bzw. eine fünfte Vertiefung vorgesehen, um die Kapselhalterung durch Zusammenwirken mit einer sechsten Vertiefung bzw. einem sechsten Rastelement des ersten Gehäuseabschnitts und/oder des zweiten Gehäuseabschnitts in einer Freigabestellung zu arretieren.

Durch Arretieren der Kapselhalterung in der Freigabestellung wird jene (Schwenk-)Stellung der Kapselhalterung ausgezeichnet, in welcher (Schwenk-)Stellung die Kapselhalterung besonders gut von außen zugänglich ist, sodass die zu befüllende Kapsel auf besonders einfache Weise in die Kapselhalterung eingesetzt und die verschlossene Kapsel ebenso einfach aus der Kapselhalterung entnommen werden kann. Durch die Arretierung der Kapselhalterung in dieser (Schwenk-)Stellung lässt sich die Kapsel zudem auf besonders stabile Weise in die Kapselhalterung einsetzen, da ein Verkanten der Kapsel beim Einsetzen in die Kapselhalterung vermieden wird.

Beispielsweise liegt die Freigabestellung zwischen der Befüll- und der Verschlussstellung, etwa auf halbem Wege zwischen beiden Stellungen.

Die Außenseite der Kapselhalterung, an der das fünfte Rastelement bzw. die fünfte Vertiefung vorgesehen ist, kann dieselbe Außenseite sein, an welcher der Eingriffsabschnitt und/oder das erste Rastelement bzw. die erste Vertiefung und/oder das dritte Rastelement bzw. die dritte Vertiefung angeordnet ist. Das fünfte Rastelement bzw. die fünfte Vertiefung kann durch das erste Rastelement bzw. die erste Vertiefung und/oder durch das dritte Rastelement bzw. die dritte Vertiefung ausgebildet sein bzw. mit diesen zusammenfallen. Die sechste Vertiefung bzw. das sechste Rastelement kann durch die zweite Vertiefung bzw. das zweite Rastelement und/oder die vierte Vertiefung bzw. das vierte Rastelement ausgebildet sein oder mit diesen zusammenfallen.

Bei einer weiteren bevorzugten Ausführungsform der erfindungsgemäßen Vorrichtung ist die Kapselhalterung in Richtung der zweiten Vertiefung bzw. des zweiten Rastelementes und/oder in Richtung der vierten Vertiefung bzw. des vierten Rastelementes und/oder in Richtung der sechsten Vertiefung bzw. des sechsten Rastelementes vorgespannt.

Dadurch wird die Arretierung der Kapselhalterung in der Befüll-, Verschluss- und/oder Freigabestellung noch weiter verstärkt, sodass eine noch genauere Positionierung der in der Kapselhalterung gehaltenen Kapsel in der ersten Aufnahme und/oder der zweiten Aufnahme bzw. ein noch einfacheres Einsetzen und Entnehmen der Kapsel in die bzw. aus der Kapselhalterung ermöglicht wird. Die Vorspannung kann beispielsweise mittels einer an der Schwenkachse vorgesehenen Schraubenfeder erreicht werden.

Bei einer weiteren bevorzugten Ausführungsform der erfindungsgemäßen Vorrichtung sind zusätzlich zu dem ersten Gegenhalteelement zwei weitere Gegenhalteelemente sowie zusätzlich zu dem ersten Eingriffsabschnitt zwei weitere jeweils als Nut ausgebildete Eingriffsabschnitte vorgesehen, wobei die Gegenhalteelemente und die Nuten derart ausgebildet und angeordnet sind, dass die Kapselhalterung unterhalb des Füllrohrs lagestabil gelagert ist.

Somit wird eine 3-Punkt-Lagerung der Kapselhalterung in der ersten Aufnahme und/oder der zweiten Aufnahme erreicht. In der Befüllstellung ist die Kapselhalterung damit von drei Gegenhalteelementen unterstützt, welche Gegenhalteelemente beim Einschwenken der Kapselhalterung jeweils in eine der drei Nuten eingreifen. Dadurch ist eine besonders stabile Führung der Kapselhalterung während des Einschwenkens in die erste Aufnahme gewährleistet. Durch entsprechende, beispielsweise äquidistante, Beabstandung der Gegenhalteelemente in der ersten Aufnahme wird, insbesondere bei Druckbeaufschlagung durch den Stößel, eine besonders lagestabile Positionierung der Kapselhalterung - und somit auch der Kapsel - in der Befüllstellung sichergestellt, was den Befüll- und Stopfvorgang noch weiter vereinfacht und Beschädigungen der Kapsel und/oder Verunreinigungen des Kapselrandes noch besser vorbeugt. Insbesondere führt diese 3-Punkt-Lagerung der Kapselhalterung dazu, dass der Kapselrand gleichmäßig gegen das Füllrohr bzw. den das Füllrohr umgebenden Bereich des ersten Gehäuseabschnitts gedrückt wird, wenn sich die Kapselhalterung in der Befüllstellung befindet.

Bei einer weiteren bevorzugten Ausführungsform der erfindungsgemäßen Vorrichtung ist die Halterung verschwenkbar gelagert, um die Halterung aus einer Stellung zwischen Bolzen und zweiter Aufnahme in eine Freigabestellung zu überführen.

In der Freigabestellung der Halterung lässt sich ein Verschluss (Deckel) auf besonders einfache Weise in die Halterung einlegen. Darüber hinaus kann in dieser von außen frei zugänglichen Freigabestellung der Halterung auch die Positionierung und Orientierung des Verschlusses in der Halterung geprüft werden, bevor die Halterung wieder in die Stellung zwischen Bolzen und zweiter Aufnahme verschwenkt wird.

Bei einer weiteren bevorzugten Ausführungsform der erfindungsgemäßen Vorrichtung haben die Halterung und die Kapselhalterung eine gemeinsame Schwenkachse.

Dadurch ist ein besonders einfacher Aufbau der erfindungsgemäßen Vorrichtung realisiert, was die Lebensdauer der Vorrichtung, also die Dauer ihrer Funktionstüchtigkeit, erhöht.

Bei anderen Ausführungsformen der erfindungsgemäßen Vorrichtung können die Halterung und die Kapselhalterung auch um unterschiedliche Schwenkachsen schwenkbar sein.

Bei einer weiteren bevorzugten Ausführungsform der erfindungsgemäßen Vorrichtung ist das Mittel zur Abgabe einer vorbestimmbaren Menge an Füllmaterial durch einen Portionierschieber ausgebildet, welcher Portionierschieber zumindest aus einer ersten Stellung, in welcher ersten Stellung ein Portioniervolumen des Portionierschiebers mit dem Aufnahmevolumen verbunden ist, in eine zweite Stellung bewegbar ist, in welcher zweiten Stellung das Portioniervolumen mit dem Füllrohr verbunden ist.

So kann die Menge an Füllmaterial, mit der eine Kapsel befüllt werden soll, exakt und reproduzierbar in das Füllrohr bzw. in die erste Aufnahme abgegeben werden. Der manuell oder automatisiert betätigbare Portionierschieber kann, vorzugsweise mittels Federkraft, in Richtung der ersten Stellung vorgespannt sein, sodass das Portioniervolumen nach Betätigung des Portionierschiebers ohne weiteres Zutun des Benutzers wieder mit Füllmaterial aus dem Aufnahmevolumen befüllt wird. Die Größe und die Form des Portioniervolumens lassen sich mittels entsprechender Einsätze einstellen, um beispielsweise unterschiedlichen Kapselgrößen und damit einhergehenden verminderten Mengen an Füllmaterial Rechnung zu tragen.

Bei einer weiteren bevorzugten Ausführungsform der erfindungsgemäßen Vorrichtung beträgt eine Längserstreckung des Füllrohrs mindestens ein Drittel einer Höhe der ersten Aufnahme.

Insbesondere bei gängigen Größen von Kaffeekapseln gewährleistet diese Abstimmung, dass die Menge an Füllmaterial so gewählt werden kann, dass das Füllmaterial den oberen Rand der Kapsel in Höhenrichtung überragt. Wie oben beschrieben ist dies erforderlich, damit das Fassungsvolumen der Kapsel möglichst vollständig mit Füllmaterial ausgefüllt ist, nachdem dieses mittels des Stößels auf die gewünschte Fülldichte verdichtet wurde. Wäre nun die Längs- oder Höhenerstreckung des Füllrohrs geringer als ein Drittel, vorzugsweise die Hälfte, einer Höhe der ersten Aufnahme oder einer Höhe der Kapselhalterung oder einer Höhe eines Aufnahmevolumens der Kapselhalterung, in welchem Aufnahmevolumen im Betriebszustand der erfindungsgemäßen Vorrichtung die Kapsel, vorzugsweise im Wesentlichen passgenau, gehalten ist, so bliebe für das den oberen Rand der Kapsel in Höhenrichtung überragende Füllmaterial schlichtweg nicht genug Platz. Da die Füllmenge und die Fülldichte aber essentiell für die Qualität des durch bestimmungsgemäße Benutzung der Kapsel erhaltenen Endproduktes (beispielsweise ein Kaffeegetränk) sind, stellt diese Ausführungsform der erfindungsgemäßen Vorrichtung sicher, dass bei vorgegebener Füllmenge und Fülldichte ein maximaler Füllgrad der Kapsel, insbesondere Kaffeekapsel, erreicht werden kann.

Die oben diskutierten Vorteile lassen sich auch durch ein System umfassend sowohl die Vorrichtung nach einem der vorstehend beschriebenen Ausführungsformen als auch die wiederbefüllbare Kapsel lösen.

Sämtliche in Bezug auf die Kapselhalterung und die an deren Außenseite vorgesehenen Eingriffsabschnitte oben getätigten Aussagen lassen sich insofern auch auf dieses System umlegen, als dass das zumindest eine Gegenhalteelement bzw. die Gegenhalteelemente auch mit einer Außenfläche der Kapsel selbst zusammenwirken können, um die Kapsel in der Befüllstellung gegen das Füllrohr und/oder den das Füllrohr umgebenden Bereich des ersten Gehäuseabschnittes zu pressen. In diesem Fall kann die Kapselhalterung beispielsweise als Haltering, also derart ausgebildet sein, dass die Kapselhalterung die Kapsel lediglich umfänglich umgreift, dabei aber zumindest ein Abschnitt der Außenfläche der Kapsel freiliegt. Das Gegenhalteelement kann in diesem Fall etwa mit einem sich konisch verjüngenden Boden der Kapsel zusammenwirken, um die Kapsel beim Einschwenken in die erste Aufnahme gegen das Füllrohr und/oder den das Füllrohr umgebenden Bereich des ersten Gehäuseabschnittes zu drücken. Darüber hinaus können auch anders ausgebildete Eingriffsabschnitte an der Außenseite der Kapsel vorgesehen sein, etwa Nuten der oben beschriebenen Art.

### KURZE BESCHREIBUNG DER FIGUREN

Die Erfindung wird nun anhand von Ausführungsbeispielen näher erläutert. Die Zeichnungen sind beispielhaft und sollen den Erfindungsgedanken zwar darlegen, ihn aber keinesfalls einengen oder gar abschließend wiedergeben.

Dabei zeigt:
- Fig. 1a: ein Ausführungsbeispiel der erfindungsgemäßen Vorrichtung in perspektivischer Ansicht, wobei die Kapselhalterung die Befüllstellung einnimmt
- Fig. 1b: die Vorrichtung aus Fig. 1 in einer anderen perspektivischen Ansicht
- Fig. 2: die Vorrichtung aus Fig. 1 in einer Draufsicht
- Fig. 3: die Vorrichtung aus Fig. 1 in einer Schnittansicht
- Fig. 4: die Kapselhalterung der Vorrichtung aus Fig. 1
- Fig. 5: eine Detailansicht der ersten Aufnahme der Vorrichtung aus Fig. 1 in einer Schnittansicht
- Fig. 6a: die Vorrichtung aus Fig. 1a, wobei die Kapselhalterung die Freigabestellung einnimmt
- Fig. 6b: die Vorrichtung aus Fig. 1b, wobei die Halterung die Freigabestellung einnimmt
- Fig. 7a: die Vorrichtung aus Fig. 1a, wobei die Kapselhalterung die Verschlussstellung einnimmt
- Fig. 7b: die Vorrichtung aus Fig. 1b, wobei sich die Halterung zwischen Bolzen und zweiter Aufnahme befindet
- Fig. 8: die Vorrichtung aus Fig. 1a, wobei die Kapselhalterung die Freigabestellung einnimmt

### WEGE ZUR AUSFÜHRUNG DER ERFINDUNG

Fig. 1a und 1b zeigen eine erfindungsgemäße Vorrichtung zum Befüllen, Stopfen und Verschließen wiederbefüllbarer Kapseln 3. Wie insbesondere aus Fig. 3 erkennbar ist, umfasst die Vorrichtung eine in einem ersten Gehäuseabschnitt 1b ausgebildete erste Bearbeitungseinheit 1 mit einer ersten Aufnahme 1a für eine zu befüllende Kapsel 3 sowie eine in einem zweiten Gehäuseabschnitt 2b ausgebildete zweite Bearbeitungseinheit 2 mit einer zweiten Aufnahme 2a für eine mit einem als Verschluss dienenden Deckel 3a zu verschließende Kapsel 3. Dabei sind der erste Gehäuseabschnitt 1b und der zweite Gehäuseabschnitt 2b integral miteinander ausgebildet.

Die erste Bearbeitungseinheit 1 umfasst ein von außen zugängliches Aufnahmevolumen 4 für Füllmaterial, etwa Kaffeepulver, einen Portionierschieber 16 zur Abgabe einer vorbestimmbaren Menge an Füllmaterial in ein Füllrohr 5, sowie einen im Füllrohr 5 auf und ab bewegbaren Stößel 6, wobei der Stößel 6 in eine Stopfposition bewegbar ist, in welcher Stopfposition der Stößel 6 zumindest abschnittsweise in die erste Aufnahme 1a - und somit in eine in der ersten Aufnahme gehaltene Kapsel 3 - hineinragt.

Darüber hinaus weist die zweite Bearbeitungseinheit 2 einen in Richtung der zweiten Aufnahme 2a verschiebbaren Bolzen 7 sowie eine zwischen Bolzen 7 (in dessen in Fig. 3 dargestellter Ruheposition) und zweiter Aufnahme 2a angeordnete Halterung 8 für einen Deckel 3a auf. Der Bolzen 7 ist in eine Verschlussposition bewegbar, um den in der Halterung 8 gehaltenen Deckel 3a aus der Halterung 8 in die zweite Aufnahme 2a - und somit auf eine in der zweiten Aufnahme gehaltene Kapsel 3 - zu pressen.

Um eine leere, wiederbefüllbare Kapsel 3 mit einer bestimmten Menge an Füllmaterial zu befüllen, dieses Füllmaterial in der Kapsel 3 auf eine gewünschte Fülldichte zu verdichten und die Kapsel 3 anschließend sicher zu verschließen, kann die - im gezeigten Ausführungsbeispiel manuell betätigbare Vorrichtung - wie folgt betrieben werden:
Zunächst wird die Vorrichtung in den in Fig. 6a und 6b gezeigten Zustand gebracht. Hier befindet sich eine Kapselhalterung 10, die um eine Schwenkachse 11 verschwenkbar gelagert ist (vgl. Fig. 3), in einer Freigabestellung. In dieser Freigabestellung kann eine leere Kapsel 3 in die nun von außen frei zugängliche Kapselhalterung 10 eingesetzt werden. Außerdem befindet sich die ebenfalls um die Schwenkachse 11 verschwenkbar gelagerte Halterung 8 in der in Fig. 6b gezeigten Freigabestellung, sodass ein Deckel 3a, mit dem die Kapsel 3 schlussendlich verschlossen werden soll, von außen in die Halterung 8 eingelegt werden kann.

Durch manuelle Betätigung kann die Kapselhalterung 10 nun in die in Fig. 1a, 1b, 3 und 5 gezeigte Befüllstellung überführt werden; im gezeigten Ausführungsbeispiel wird dies durch verschwenken der Kapselhalterung um etwa 90° im Uhrzeigersinn erreicht werden. Während des Verschwenkens werden Gegenhalteelemente 9, die auf dem Boden der ersten Aufnahme 1a angeordnet und besonders gut aus den Fig. 3, 5, 7a und 7b ersichtlich sind, mit an einer Außenseite der Kapselhalterung 10 vorgesehenen Eingriffsabschnitten 10a in Eingriff gebracht, wobei diese Eingriffsabschnitte 10a im gezeigten Ausführungsbeispiel als drei einseitig abgesetzte Nuten ausgebildet sind, wie aus Fig. 4 gut ersichtlich ist.

Während sich die entsprechenden Gegenhalteelemente 9 mit ihren oberen Endabschnitten anfangs lediglich innerhalb der Nuten befinden können, ohne dass die Gegenhalteelemente 9 den Nutboden und die Nutwände kontaktieren müssen, so treffen die Gegenhalteelemente 9 bei fortgesetzter Schwenkbewegung in Richtung der ersten Aufnahme 1a unweigerlich auf Abschnitte der Nuten, die als Anlaufschrägen 10b ausgebildet sind. Dadurch wird die Kapselhalterung 10 in Höhenrichtung, also in eine parallel zur Schwenkachse 11 verlaufende und zum Füllrohr 5 weisende Richtung, angehoben, bevor sie die Befüllstellung erreicht. Dadurch wird aber auch die in der Kapselhalterung 10 befindliche Kapsel 3 angehoben und mit ihrem Kapselrand gegen das Füllrohr 5 bzw. gegen den das Füllrohr 5 umgebenden Bereich des ersten Gehäuseabschnitts 1b gepresst.

In der Befüllstellung (Fig. 1a, 1b, 3 und 5) sind Kapselhalterung 10 und Kapsel 3 direkt unterhalb des Füllrohrs 5 angeordnet, sodass Füllmaterial, welches aus dem Aufnahmevolumen 4 in ein Portioniervolumen 17 des Portionierschiebers 16 gefallen ist, und das bei entsprechender Betätigung/Verschiebung des Portionierschiebers 16 aus dem Portioniervolumen 17 in das Füllrohr 5 fällt, in die Kapsel 3 weiterfallen kann. Je nach Menge des abgegebenen Füllmaterials kann es aber auch passieren, dass nicht das gesamte Füllmaterial in die Kapsel 3 hineinfällt; vielmehr kann ein Teil der Füllmaterialportion den Kapselrand in Höhenrichtung überragen und somit im Füllrohr 5 verbleiben.

Nach Rückkehr des Portionierschiebers 16 in dessen in Fig. 3 dargestellte Ausgangsstellung kann der Stößel 6 betätigt werden, um in die Stopfposition zu gelangen. In dieser Stopfposition ragt der Stößel 6 zumindest abschnittsweise in die erste Aufnahme 1a - und somit in die in der Kapselhalterung 10 gehaltene Kapsel 3 - hinein, sodass das in der Kapsel 3 und in dem Füllrohr 5 befindliche Füllmaterial verdichtet und die Kapsel 3 gestopft wird. Dadurch, dass der Kapselrand gegen das Füllrohr 5 bzw. gegen den das Füllrohr 5 umgebenden Bereich des ersten Gehäuseabschnitts 1b gedrückt wird, kann das Füllmaterial beim Stopfen nur in die Kapsel 3 hinein entweichen; im Resultat ist der Kapselrand nach Abschluss des Stopfvorganges frei von Füllmaterial, was den anschließenden Verschließvorgang maßgeblich erleichtert und zu einer Verbesserung der Qualität des durch bestimmungsgemäßen Gebrauch der Kapsel 3 gewonnenen Endproduktes, etwa des Kaffeegetränkes, beiträgt. Diese Situation ist besonders gut in Fig. 5 zu sehen.

In weiterer Folge wird die Kapselhalterung 10 in eine Verschlussstellung und wird die Halterung 8 aus der Freigabestellung in eine Stellung zwischen Bolzen 7 und zweiter Aufnahme 2a überführt. Dazu wird die Kapselhalterung 10 mit der befüllten und gestopften Kapsel 3 durch Verschwenken um 180° gegen den Uhrzeigersinn in die zweite Aufnahme 2a überführt und die Halterung 8 durch Verschwenken um 90° im Uhrzeigersinn in die Stellung zwischen Bolzen 7 und zweiter Aufnahme 2a gebracht. In dieser Schwenkstellung befindet sich die Kapselhalterung 10 - und damit die Kapsel 3 - direkt unterhalb der Halterung 8, in welcher Halterung 8 der Deckel 3a gehalten ist, mit welchem Deckel 3a die Kapsel 3 verschlossen werden soll. Diese Situation ist in Fig. 7a und 7b dargestellt.

Durch Betätigen des Bolzens 7 aus seiner in Fig. 3 dargestellten Ruheposition in die Verschlussposition wird der Deckel 3a aus der Halterung 8 auf den Kapselrand aufgepresst, wodurch die Kapsel 3 verschlossen wird. Der so erzeugte Verschluss weist besonders hohe Qualität auf, zumal der Kapselrand bereits aufgrund des zuvor beschriebenen Andrückens der Kapsel 3 gegen das Füllrohr 5 bzw. den ersten Gehäuseabschnitt 1b in der Befüllstellung der Kapselhalterung 10 frei von Füllmaterial ist.

Darüber hinaus kann die erfindungsgemäße Vorrichtung in jeder denkbaren Ausführungsform auch eine Abstreifkante, etwa in Form einer Gummilippe, aufweisen, welche Abstreifkante der Kapselrand beim Überführen der Kapselhalterung 10 aus der Befüllstellung in die Verschlussstellung derart passiert, dass etwaige Füllmaterialrückstände und/oder andere Verunreinigungen von dem Kapselrand abgestreift werden. Bevorzugt ist eine solche Abstreifkante in oder an der zweiten Aufnahme 1a angeordnet.

Nach dem Verschließen der Kapsel 3 kann die Kapselhalterung 10 erneut in die Freigabestellung bewegt werden - im gezeigten Ausführungsbeispiel durch Verschwenken der Kapselhalterung 10 um 90° im Uhrzeigersinn -, wo die verschlossene Kapsel 3 auf einfache Weise entnommen werden kann. Diese Situation ist in Fig. 8 dargestellt.

Um die Kapselhalterung 10 in der Befüllstellung, der Freigabestellung und in der Verschlussstellung arretieren zu können, weist das gezeigte Ausführungsbeispiel der erfindungsgemäßen Vorrichtung zumindest ein Rastelement 12 auf, welches an der Unterseite der Kapselhalterung 10 angeordnet ist und entgegen der Höhenrichtung abragt. In einem Gehäuseboden der Vorrichtung sind entsprechende Vertiefungen vorgesehen, in die das Rastelement 12 eingreift, wenn sich die Kapselhalterung 10 in der entsprechenden Schwenkstellung befindet. Dadurch lassen sich die Befüll-, Freigabe- und die Verschlussstellungen sehr präzise festlegen.

Im gezeigten Ausführungsbeispiel weist der Gehäuseboden eine zweite Vertiefung 13 auf, die in der ersten Aufnahme 1a angeordnet ist und die Befüllstellung der Kapselhalterung 10 auszeichnet, eine vierte Vertiefung 14, die in der zweiten Aufnahme 2a angeordnet ist und die Verschlussstellung der Kapselhalterung 10 auszeichnet, sowie eine sechste Vertiefung 15, die zwischen erster Aufnahme 1a und zweiter Aufnahme 2a angeordnet ist und die Freigabestellung der Kapselhalterung 10 auszeichnet. Sobald sich die Kapselhalterung 10 in der entsprechenden Schwenkstellung befindet, greift das als Rastvorsprung ausgebildete Rastelement 12 in die entsprechende Vertiefung 13, 14 oder 15 ein und arretiert die Kapselhalterung 10 in der entsprechenden Stellung; das heißt, dass die Kapselhalterung 10 nur durch einen erhöhten Kraftaufwand aus den Vertiefungen 13, 14 und 15 herausgeschwenkt werden kann.

Im gezeigten Ausführungsbeispiel umfasst die Vorrichtung auch noch einen Kapselspeicher 18 für leere, wiederbefüllbare Kapseln 3 sowie einen Deckelspeicher 19 für Deckel 3a zum Verschließen der wiederbefüllbaren Kapseln 3.

Sofern nicht explizit ausgeschlossen, können sämtliche Merkmale der oben diskutierten Ausführungsbeispiele auch mit Merkmalen anderer Ausführungsbeispiele kombiniert werden.

### BEZUGSZEICHENLISTE

- 1: erste Bearbeitungseinheit
- 1a: erste Aufnahme
- 1b: erster Gehäuseabschnitt
- 2: zweite Bearbeitungseinheit
- 2a: zweite Aufnahme
- 2b: zweiter Gehäuseabschnitt
- 3: Kapsel
- 3a: Deckel
- 4: Aufnahmevolumen
- 5: Füllrohr
- 6: Stößel
- 7: Bolzen
- 8: Halterung
- 9: Gegenhalteelement
- 10: Kapselhalterung
- 10a: Eingriffsabschnitt
- 10b: Anlaufschräge
- 11: Schwenkachse
- 12: Rastelement
- 13: zweite Vertiefung
- 14: vierte Vertiefung
- 15: sechste Vertiefung
- 16: Portionierschieber
- 17: Portioniervolumen
- 18: Kapselspeicher
- 19: Deckelspeicher

## Patentansprüche

1. Vorrichtung zum Befüllen, Stopfen und Verschließen von wiederbefüllbaren Kapseln (3), wobei die Vorrichtung zumindest eine in einem ersten Gehäuseabschnitt (1b) ausgebildete erste Bearbeitungseinheit (1) mit einer ersten Aufnahme (1a) für eine zu befüllende Kapsel (3) sowie eine in einem zweiten Gehäuseabschnitt (2b) ausgebildete zweite Bearbeitungseinheit (2) mit einer zweiten Aufnahme (2a) für eine zu verschließende Kapsel (3) aufweist, wobei die erste Bearbeitungseinheit (1) zumindest ein von außen zugängliches Aufnahmevolumen (4) für, vorzugsweise pulverartiges, Füllmaterial, ein Mittel zur Abgabe einer vorbestimmbaren Menge an Füllmaterial in die erste Aufnahme (1a) und/oder in ein Füllrohr (5), sowie einen im Füllrohr (5) beweglich gelagerten Stößel (6) aufweist, welcher Stößel (6) in eine Stopfposition bewegbar ist, in welcher Stopfposition der Stößel (6) zumindest abschnittsweise in die erste Aufnahme (1a) hineinragt,
**dadurch gekennzeichnet, dass** die zweite Bearbeitungseinheit (2) einen in Richtung der zweiten Aufnahme (2a) beweglich gelagerten Bolzen (7) sowie eine zwischen Bolzen (7) und zweiter Aufnahme (2a) angeordnete Halterung (8) für einen Deckel (3a) aufweist, wobei der Bolzen (7) in eine Verschlussposition bewegbar ist, um den Deckel (3a) aus der Halterung (8) in die zweite Aufnahme (2a) zu pressen, und wobei der erste Gehäuseabschnitt (1b) und der zweite Gehäuseabschnitt (2b) integral miteinander ausgebildet sind, wobei die erste Aufnahme (1a) zumindest ein Gegenhalteelement (9) aufweist, welches Gegenhalteelement (9) aufgrund seiner Geometrie und/oder Positionierung dazu eingerichtet ist, die zu befüllende Kapsel (3) gegen einen das Füllrohr (5) umgebenden Bereich des ersten Gehäuseabschnitts (1b) zu drücken, wobei eine Kapselhalterung (10) vorgesehen ist, welche Kapselhalterung (10) um eine Schwenkachse (11) verschwenkbar gelagert ist, um die Kapselhalterung (10) zwischen der ersten Aufnahme (1a) und der zweiten Aufnahme (2a) zu verschwenken, wobei an einer Außenseite der Kapselhalterung (10) zumindest ein zugeordneter Eingriffsabschnitt (10a) für das Gegenhalteelement (9) vorgesehen ist, um die Kapselhalterung (10) beim Einschwenken in die erste Aufnahme (1a) in eine parallel zur Schwenkachse (11) verlaufende Richtung anzuheben.

2. Vorrichtung nach Anspruch 1, **dadurch gekennzeichnet, dass** der, vorzugsweise jeder, Eingriffsabschnitt (10a) als eine an einer Unterseite der Kapselhalterung (10) vorgesehene Nut ausgebildet ist und das, vorzugsweise jedes, Gegenhalteelement (9) von einem Boden der ersten Aufnahme (1a) abragt.

3. Vorrichtung nach Anspruch 2, **dadurch gekennzeichnet, dass** die, vorzugsweise jede, Nut einseitig abgesetzt ist und ein Nutboden und/oder eine Seitenwand der Nut zumindest abschnittsweise als Anlauf schräge (10b) für das zugeordnete Gegenhalteelement (9) ausgebildet ist.

4. Vorrichtung nach einem der Ansprüche 1 bis 3, **dadurch gekennzeichnet, dass** an einer Außenseite der Kapselhalterung (10) zumindest ein erstes Rastelement (12) bzw. eine erste Vertiefung vorgesehen ist, um die Kapselhalterung (10) durch Zusammenwirken mit einer zweiten Vertiefung (13) bzw. einem zweiten Rastelement des ersten Gehäuseabschnitts (1b) in einer Befüllstellung unterhalb des Füllrohrs (5) zu arretieren.

5. Vorrichtung nach Anspruch 4, **dadurch gekennzeichnet, dass** an einer Außenseite der Kapselhalterung (10) zumindest ein drittes Rastelement (12) bzw. eine dritte Vertiefung vorgesehen ist, um die Kapselhalterung (10) durch Zusammenwirken mit einer vierten Vertiefung (14) bzw. einem vierten Rastelement des zweiten Gehäuseabschnitts (2b) in einer Verschlussstellung unterhalb der Halterung (8) zu arretieren.

6. Vorrichtung nach einem der Ansprüche 4 bis 5, **dadurch gekennzeichnet, dass** an einer Außenseite der Kapselhalterung (10) zumindest ein fünftes Rastelement (12) bzw. eine fünfte Vertiefung vorgesehen ist, um die Kapselhalterung (10) durch Zusammenwirken mit einer sechsten Vertiefung (15) bzw. einem sechsten Rastelement des ersten Gehäuseabschnitts (1b) und/oder des zweiten Gehäuseabschnitts (2b) in einer Freigabestellung zu arretieren.

7. Vorrichtung nach einem der Ansprüche 4 bis 6, **dadurch gekennzeichnet, dass** die Kapselhalterung (10) in Richtung der zweiten Vertiefung (13) bzw. des zweiten Rastelementes und/oder in Richtung der vierten Vertiefung (14) bzw. des vierten Rastelementes und/oder in Richtung der sechsten Vertiefung (15) bzw. des sechsten Rastelementes vorgespannt ist.

8. Vorrichtung nach einem der Ansprüche 2 bis 7, **dadurch gekennzeichnet, dass** zwei weitere Gegenhalteelemente (9) sowie zwei weitere jeweils als Nut ausgebildete Eingriffsabschnitte (10a) vorgesehen sind, wobei die Gegenhalteelemente (9) und die Nuten derart ausgebildet und angeordnet sind, dass die Kapselhalterung (10) unterhalb des Füllrohrs (5) lagestabil gelagert ist.

9. Vorrichtung nach einem der Ansprüche 1 bis 8, **dadurch gekennzeichnet, dass** die Halterung (8) verschwenkbar gelagert ist, um die Halterung (8) aus einer Stellung zwischen Bolzen (7) und zweiter Aufnahme (2a) in eine Freigabestellung zu überführen.

10. Vorrichtung nach Anspruch 9, **dadurch gekennzeichnet, dass** die Halterung (8) und die Kapselhalterung (10) eine gemeinsame Schwenkachse (11) haben.

11. Vorrichtung nach einem der Ansprüche 1 bis 10, **dadurch gekennzeichnet, dass** das Mittel zur Abgabe einer vorbestimmbaren Menge an Füllmaterial durch einen Portionierschieber (16) ausgebildet ist, welcher Portionierschieber (16) zumindest aus einer ersten Stellung, in welcher ersten Stellung ein Portioniervolumen (17) des Portionierschiebers (16) mit dem Aufnahmevolumen (4) verbunden ist, in eine zweite Stellung bewegbar ist, in welcher zweiten Stellung das Portioniervolumen (17) mit dem Füllrohr (5) verbunden ist.

12. Vorrichtung nach einem der Ansprüche 1 bis 11, **dadurch gekennzeichnet, dass** eine Längserstreckung des Füllrohrs (5) mindestens ein Drittel einer Höhe der ersten Aufnahme (1a) beträgt.

13. System umfassend die Vorrichtung nach einem der Ansprüche 1 bis 12 sowie die wiederbefüllbare Kapsel (3).

## Claims

1. Device for filling, tamping, and sealing refillable capsules (3), the device comprising at least a first processing unit (1) formed in a first housing section (1b) with a first receptacle (1a) for a capsule (3) to be filled, and a second processing unit (2) formed in a second housing section (2b) with a second receptacle (2a) for a capsule (3) to be sealed, wherein the first processing unit (1) comprises at least a receiving volume (4) for filling material, preferably powdery filling material, accessible from outside, a dispensing means for delivering a predetermined amount of filling material into the first receptacle (1a) and/or into a filling tube (5), and a plunger (6) movably mounted in the filling tube (5), the plunger (6) being movable into a tamping position in which the plunger (6) projects at least partially into the first receptacle (1a),
**characterized in that** the second processing unit (2) comprises a bolt (7) movably mounted in the direction of the second receptacle (2a), as well as a holder (8) for a lid (3a) arranged between the bolt (7) and the second receptacle (2a), the bolt (7) being movable into a sealing position in order to press the lid (3a) out of the holder (8) into the second receptacle (2a), and **in that** the first housing section (1b) and the second housing section (2b) are integrally formed with one another,
wherein the first receptacle (1a) comprises at least one counter-hold element (9), which, by its geometry and/or positioning, is configured to press the capsule (3) to be filled against a region of the first housing section (1b) surrounding the filling tube (5),
and wherein a capsule holder (10) is provided, which is pivotably mounted about a pivot axis (11) in order to pivot the capsule holder (10) between the first receptacle (1a) and the second receptacle (2a),
wherein on an outer side of the capsule holder (10) at least one associated engagement section (10a) is provided for the counter-hold element (9), in order to lift the capsule holder (10) in a direction parallel to the pivot axis (11) when pivoting into the first receptacle (1a).

2. Device according to claim 1, **characterized in that** the, preferably each, engagement section (10a) is formed as a groove provided on an underside of the capsule holder (10), and the, preferably each, counter-hold element (9) projects from a bottom of the first receptacle (1a).

3. Device according to claim 2, **characterized in that** the, preferably each, groove is laterally offset and a groove bottom and/or a side wall of the groove is at least partially formed as a lead-in slope (10b) for the associated counter-hold element (9).

4. Device according to any of claims 1 to 3, **characterized in that** on an outer side of the capsule holder (10) at least a first detent element (12) or a first recess is provided in order to lock the capsule holder (10) in a filling position beneath the filling tube (5) by interaction with a second recess (13) or a second detent element of the first housing section (1b).

5. Device according to claim 4, **characterized in that** on an outer side of the capsule holder (10) at least a third detent element (12) or a third recess is provided in order to lock the capsule holder (10) in a sealing position beneath the holder (8) by interaction with a fourth recess (14) or a fourth detent element of the second housing section (2b).

6. Device according to any of claims 4 to 5, **characterized in that** on an outer side of the capsule holder (10) at least a fifth detent element (12) or a fifth recess is provided in order to lock the capsule holder (10) in a release position by interaction with a sixth recess (15) or a sixth detent element of the first housing section (1b) and/or the second housing section (2b).

7. Device according to any of claims 4 to 6, **characterized in that** the capsule holder (10) is biased in the direction of the second recess (13) or the second detent element and/or in the direction of the fourth recess (14) or the fourth detent element and/or in the direction of the sixth recess (15) or the sixth detent element.

8. Device according to any of claims 2 to 7, **characterized in that** two further counter-hold elements (9) as well as two further engagement sections (10a) formed as grooves are provided, wherein the counter-hold elements (9) and the grooves are designed and arranged in such a way that the capsule holder (10) is arranged in a stable position beneath the filling tube (5).

9. Device according to any of claims 1 to 8, **characterized in that** the holder (8) is pivotably mounted in order to move the holder (8) from a position between the bolt (7) and the second receptacle (2a) into a release position.

10. Device according to claim 9, **characterized in that** the holder (8) and the capsule holder (10) share a common pivot axis (11).

11. Device according to any of claims 1 to 10, **characterized in that** the dispensing means for delivering a predetermined amount of filling material is formed by a portioning slide (16), which is movable from at least a first position, in which a portioning volume (17) of the portioning slide (16) is connected with the receiving volume (4), into a second position, in which the portioning volume (17) is connected with the filling tube (5).

12. Device according to any of claims 1 to 11, **characterized in that** a longitudinal extension of the filling tube (5) amounts to at least one third of a height of the first receptacle (1a).

13. System comprising the device according to any of claims 1 to 12 and the refillable capsule (3).

## Revendications

1. Dispositif de remplissage, de tassage et de fermeture de capsules rechargeables (3), le dispositif comprenant au moins une première unité de traitement (1) formée dans une première section de boîtier (1b) avec un premier logement (1a) destiné à une capsule (3) à remplir, ainsi qu'une deuxième unité de traitement (2) formée dans une deuxième section de boîtier (2b) avec un deuxième logement (2a) destiné à une capsule (3) à fermer,
la première unité de traitement (1) comprenant au moins un volume de réception (4) pour une matière de remplissage, de préférence sous forme de poudre, accessible de l'extérieur, un moyen de distribution destiné à délivrer une quantité prédéterminée de matière de remplissage dans le premier logement (1a) et/ou dans un tube de remplissage (5), ainsi qu'un poussoir (6) monté de manière mobile dans le tube de remplissage (5), ledit poussoir (6) étant mobile vers une position de tassage dans laquelle il s'étend au moins partiellement dans le premier logement (1a),
**caractérisé en ce que** la deuxième unité de traitement (2) comprend un boulon (7) monté mobile en direction du deuxième logement (2a), ainsi qu'un support (8) pour un couvercle (3a) disposé entre le boulon (7) et le deuxième logement (2a), le boulon (7) étant mobile vers une position de fermeture afin de presser le couvercle (3a) hors du support (8) dans le deuxième logement (2a), et **en ce que** la première section de boîtier (1b) et la deuxième section de boîtier (2b) sont formées de manière intégrale,
le premier logement (1a) comprenant au moins un élément de contre-appui (9), lequel, par sa géométrie et/ou son positionnement, est configuré pour presser la capsule (3) à remplir contre une zone de la première section de boîtier (1b) entourant le tube de remplissage (5),
et un porte-capsule (10) étant prévu, monté pivotant autour d'un axe de pivotement (11) afin de déplacer le porte-capsule (10) entre le premier logement (1a) et le deuxième logement (2a),
au moins une section d'engagement associée (10a) étant prévue sur une face extérieure du porte-capsule (10) pour coopérer avec l'élément de contre-appui (9), de manière à soulever le porte-capsule (10) dans une direction parallèle à l'axe de pivotement (11) lors de son pivotement dans le premier logement (1a).

2. Dispositif selon la revendication 1, **caractérisé en ce que** la, de préférence chaque, section d'engagement (10a) est formée comme une rainure prévue sur une face inférieure du porte-capsule (10), et la, de préférence chaque, élément de contre-appui (9) s'étend à partir d'un fond du premier logement (1a).

3. Dispositif selon la revendication 2, **caractérisé en ce que** la, de préférence chaque, rainure est décalée latéralement et qu'un fond de rainure et/ou une paroi latérale de la rainure est formé(e) au moins partiellement comme une surface de came (10b) pour l'élément de contre-appui (9) associé.

4. Dispositif selon l'une des revendications 1 à 3, **caractérisé en ce que** sur une face extérieure du porte-capsule (10), au moins un premier élément de verrouillage (12) ou un premier évidement est prévu, afin de verrouiller le porte-capsule (10) dans une position de remplissage sous le tube de remplissage (5) par interaction avec un deuxième évidement (13) ou un deuxième élément de verrouillage de la première section de boîtier (1b).

5. Dispositif selon la revendication 4, **caractérisé en ce que** sur une face extérieure du porte-capsule (10), au moins un troisième élément de verrouillage (12) ou un troisième évidement est prévu, afin de verrouiller le porte-capsule (10) dans une position de fermeture sous le support (8) par interaction avec un quatrième évidement (14) ou un quatrième élément de verrouillage de la deuxième section de boîtier (2b).

6. Dispositif selon l'une des revendications 4 à 5, **caractérisé en ce que** sur une face extérieure du porte-capsule (10), au moins un cinquième élément de verrouillage (12) ou un cinquième évidement est prévu, afin de verrouiller le porte-capsule (10) dans une position de libération par interaction avec un sixième évidement (15) ou un sixième élément de verrouillage de la première section de boîtier (1b) et/ou de la deuxième section de boîtier (2b).

7. Dispositif selon l'une des revendications 4 à 6, **caractérisé en ce que** le porte-capsule (10) est sollicité élastiquement en direction du deuxième évidement (13) ou du deuxième élément de verrouillage et/ou en direction du quatrième évidement (14) ou du quatrième élément de verrouillage et/ou en direction du sixième évidement (15) ou du sixième élément de verrouillage.

8. Dispositif selon l'une des revendications 2 à 7, **caractérisé en ce que** deux autres éléments de contre-appui (9) ainsi que deux autres sections d'engagement (10a) formées comme des rainures sont prévus, les éléments de contre-appui (9) et les rainures étant conçus et disposés de telle manière que le porte-capsule (10) est maintenu de façon stable en position sous le tube de remplissage (5).

9. Dispositif selon l'une des revendications 1 à 8, **caractérisé en ce que** le support (8) est monté pivotant afin de déplacer le support (8) d'une position entre le boulon (7) et le deuxième logement (2a) vers une position de libération.

10. Dispositif selon la revendication 9, **caractérisé en ce que** le support (8) et le porte-capsule (10) partagent un axe de pivotement (11) commun.

11. Dispositif selon l'une des revendications 1 à 10, **caractérisé en ce que** le moyen de distribution pour délivrer une quantité prédéterminée de matière de remplissage est formé par un tiroir doseur (16), lequel est mobile d'au moins une première position, dans laquelle un volume de dosage (17) du tiroir doseur (16) est relié au volume de réception (4), vers une deuxième position, dans laquelle le volume de dosage (17) est relié au tube de remplissage (5).

12. Dispositif selon l'une des revendications 1 à 11, **caractérisé en ce que** une extension longitudinale du tube de remplissage (5) correspond à au moins un tiers d'une hauteur du premier logement (1a).

13. Système comprenant le dispositif selon l'une des revendications 1 à 12 et la capsule rechargeable (3).
